# FASCICULE DE BREVET EUROPEEN

(11) **EP 3 182 511 B1**
(45) Date de publication et mention de la délivrance du brevet: **07.07.2021**
(21) Numéro de dépôt: 16204890.4
(22) Date de dépôt: 16.12.2016
(51) Int. Cl.: H01Q 21/06, H01Q 21/29, H01Q 5/385, H01Q 5/328, H01Q 25/04

(54) **SYSTÈME ANTENNAIRE DE TYPE RÉSEAU**
GRUPPENANTENNENSYSTEM
ARRAY-TYPE ANTENNA SYSTEM

(30) Priorité: 17.12.2015 FR 1562606
(43) Date de publication de la demande: 21.06.2017
(73) Titulaire: Centre National d'Etudes Spatiales, 75001 Paris (FR); Centre National de la Recherche Scientifique (CNRS), 75016 Paris (FR)
(72) Inventeur: MENUDIER, Cyrille, 87460 Saint Julien Le Petit (FR); THEVENOT, Marc, 87570 Rilhac Rancon (FR); ROMIER, Maxime, 31270 Cugnaux (FR)
(74) Mandataire: Delorme, Nicolas

(56) Documents cités:
- EP-A1- 2 117 075
- EP-A1- 2 178 163
- US-B1- 9 196 959
- RONGRONG QIAN ET AL: "On the design of Blind Interference Alignment using ESPAR antenna", COMMUNICATIONS AND NETWORKING IN CHINA (CHINACOM), 2012 7TH INTERNATIONAL ICST CONFERENCE ON, IEEE, 8 August 2012 (2012-08-08), pages 866-870, XP032425079, DOI: 10.1109/CHINACOM.2012.6417606 ISBN: 978-1-4673-2698-8
- VLASIS I BAROUSIS ET AL: "Beamspace-Domain Analysis of Single-RF Front-End MIMO Systems", IEEE TRANSACTIONS ON VEHICULAR TECHNOLOGY, IEEE SERVICE CENTER, PISCATAWAY, NJ, US, vol. 60, no. 3, 1 March 2011 (2011-03-01), pages 1195-1199, XP011350610, ISSN: 0018-9545, DOI: 10.1109/TVT.2011.2112383

## Description

### DOMAINE TECHNIQUE GENERAL

L'invention concerne le domaine des systèmes antennaires du type réseau comprenant plusieurs éléments d'antennes excités.

### ETAT DE LA TECHNIQUE

On connait des systèmes antennaires du type réseau dans lesquels tous les éléments sont alimentés. Or un tel système est complexe et coûteux car il nécessite un circuit de répartition complexe.

On connait également des systèmes antennaires du type lacunaires ou raréfiés dans lesquels on a retiré d'un réseau d'éléments un ou plusieurs éléments. Or la suppression de certains éléments conduit à une dégradation de performance et à des incertitudes quant au réglage de l'excitation des différents éléments pour obtenir des performances souhaitées.

Les brevets EP 2 117 075 et EP 2 178 163 et les articles RONGRONG QIAN ET AL: "On the design of Blind Interference Alignment using ESPAR antenna", COMMUNICATIONS AND NETWORKING IN CHINA (CHINACOM), 2012 7TH INTERNATIONAL ICST CONFERENCE ON, 8 août 2012 et VLASIS I BAROUSIS ET AL: "Beamspace-Domain Analysis of Single-RF Front-End MIMO Systems", IEEE TRANSACTIONS ON VEHICULAR TECHNOLOGY, vol. 60, no. 3, 1 mars 2011 divulguent des réseaux d'antennes comprenant des éléments primaires alimentés directement et des éléments secondaires alimentés par couplage, comprenant des charges réactives.

### PRESENTATION DE L'INVENTION

Un but de l'invention est de proposer un système antennaire de type réseau comprenant un circuit d'alimentation qui est peu complexe et donc peu coûteux.

Un autre but de l'invention est de proposer une antenne dont les performances peuvent être facilement configurées.

Encore un autre but de l'invention est d'être moins encombrant qu'une antenne réseau de type classique, l'encombrement dépendant fortement du circuit d'alimentation.

A cet effet, l'invention propose un système antennaire selon la revendication 1.

L'invention est avantageusement complétée par les caractéristiques suivantes, prises seules ou en une quelconque de leur combinaison techniquement possible :
- le circuit (3) d'alimentation et les charges (jXi) réactives sont sont configurés pour que le niveau de couplage entre chaque élément primaire et au moins un élément secondaire soit supérieur ou égal à un niveau de - 23dB ;
- les éléments primaires sont choisis dans le groupe suivant : patchs, dipôles, structure résonantes, cornets ;
- le réseau d'éléments d'antennes est disposé selon une grille présentant une maille dont le pas est compris entre 0,2 λ et 3 λ, λ étant longueur d'onde associée à une fréquence de fonctionnement du système antennaire.

Les avantages de l'invention sont multiples.

En utilisant le couplage entre des éléments alimentés et non alimentés par le circuit d'alimentation on peut configurer de manière précise le diagramme de rayonnement du système antennaire tout en ayant un circuit d'alimentation peu complexe (compte tenu que tous les éléments ne sont pas alimentés directement). En revanche, tous les éléments sont excités ; certains directement via le circuit d'alimentation (éléments primaires), les autres par couplage (éléments secondaires).

Le système est configurable en ce que la contribution au diagramme de rayonnement des éléments primaires s'effectue grâce à l'optimisation du circuit d'alimentation et la contribution des éléments secondaires s'effectue grâce à l'optimisation des charges d'impédances complexes. De même, il est possible de configurer un mode de fonctionnement permettant d'optimiser l'adaptation du système en même temps que le diagramme de rayonnement.

Il est possible d'optimiser l'adaptation du système en même temps que le diagramme de rayonnement.

Il est possible de générer des diagrammes orthogonaux en polarisation et/ou en fréquence grâce à l'utilisation de ports séparés en polarisation et/ou en fréquence sur tout ou partie des éléments rayonnants.

Dans tous les cas, l'optimisation utilise la connaissance de la matrice de couplage du réseau d'éléments rayonnants exprimée en chacun des ports des éléments rayonnants.

### PRESENTATION DES FIGURES

D'autres caractéristiques, buts et avantages de l'invention ressortiront de la description qui suit, qui est purement illustrative et non limitative, et qui doit être lue en regard des dessins annexés sur lesquels :
- les figures 1a, 1b, 1c, 2a, 2b illustrent des éléments de base d'un système antennaire selon l'invention ;
   la figure 3 illustre une vue d'ensemble d'un système antennaire selon un premier exemple ;
- la figure 4 illustre une vue d'ensemble d'un système antennaire selon un premier mode de réalisation de l'invention ;
- la figure 5 illustre une vue d'ensemble d'un système antennaire selon un deuxième mode de réalisation de l'invention ;
- la figure 6 illustre une vue d'ensemble d'un système antennaire selon un deuxième exemple ;
- la figure 7 illustre le principe du rayonnement du système antennaire selon l'invention.

Sur l'ensemble des figures les éléments similaires portent des références identiques.

### DESCRIPTION DETAILLEE DE L'INVENTION

Les **figures 1a, 1b, 1c, 2a, 2b** illustrent des éléments de base d'un système antennaire selon l'invention.

Les figures 1a, 1b, 1c illustrent un élément primaire 1, 1', 1", comprenant au moins un port P d'accès (ici un ou deux port(s) d'accès). Au moins un port d'accès est excité par un circuit 3 d'alimentation (figures 1a, 1b, 1c). Dans le cas d'un seul port d'accès (figure 1a) ce dernier est excité par le circuit 3 d'alimentation. Dans le cas de deux ports où un seul port est excité par le circuit 3 d'alimentation (figure 1b) l'autre est connecté à une charge 4 d'impédance complexe jXi. Les deux ports P de l'élément primaire peuvent aussi être excités chacun par le circuit 3 d'alimentation (figure 1c).

Un élément primaire est donc excité par un circuit 3 d'alimentation représenté conceptuellement sur les figures par un générateur Eg ; une résistance Rg en série. Tous les éléments primaires sont excités par un circuit d'alimentation, de la même manière ou de manière différenciée via une pondération en amplitude et phase du signal.

Les **figures 2a** et **2b** illustrent un élément secondaire 2', 2" comprenant au moins un port P d'accès (ici un ou deux port(s) d'accès). Chaque port d'accès est connecté à une charge 4 d'impédance complexe jXi.

Chaque élément secondaire est connecté à une charge 4 d'impédance complexe jXi connectée entre une ligne de masse et l'élément 2 secondaire (toutefois selon les cas, les charges complexes ne sont pas nécessairement connectées à une ligne de masse commune, voir plus bas dans la description). Chaque charge 4 d'impédance complexe permet d'optimiser la phase du champ réémis par l'élément secondaire. En outre, chaque charge 4 est réglable afin de pouvoir modifier sa valeur selon les besoins.

Le circuit 3 d'alimentation et les charges 4 permettent de configurer les diagrammes de rayonnement qui résultent de la contribution des éléments primaires et secondaires.

Les charges 4 sont réactives pour éviter toute dissipation.

On décrit ci-dessous plusieurs configurations mettant en œuvre les éléments décrits ci-dessus.

Pour chaque configuration, chaque élément (primaire ou secondaire) présente un ou plusieurs ports d'accès correspondant à des modes de fonctionnement différents (polarisation / fréquence).

Si l'élément primaire ou secondaire comprend deux ports d'accès alors ils sont orthogonaux c'est-à-dire qu'ils sont différenciés en polarisation et/ou en fréquence.

Si l'élément primaire ou secondaire comprend un seul port d'accès alors le port d'accès correspond à l'un ou l'autre des modes orthogonaux.

La **figure 3** illustre un système antennaire selon un premier exemple dans lequel les éléments primaires et secondaires comportent un seul port d'accès. S'agissant des éléments primaires ils sont tous excités par un circuit d'alimentation.

La **figure 4** illustre un système antennaire selon un premier mode de réalisation dans lequel les éléments primaires et secondaires comportent tous deux ports d'accès. Le système antennaire selon ce premier mode de réalisation est constitué d'éléments primaires de la figure 1b ou 1c et d'éléments secondaires de la figure 2b.

La **figure 5** illustre un système antennaire selon un deuxième mode de réalisation de l'invention dans lequel les éléments primaires comportent tous deux ports d'accès et les éléments secondaires comportent un ou deux ports d'accès. Le système antennaire selon ce deuxième mode de réalisation est constitué d'éléments primaires de la figure 1b ou 1c et d'éléments secondaires de la figure 2a ou 2b

La **figure 6** illustre un système antennaire selon un exemple dans lequel les éléments primaires et les éléments secondaires comportent tous un ou deux ports d'accès. Le système antennaire selon cet exemple est constitué d'éléments primaires de la figure 1a, ou 1b ou 1c et d'éléments secondaires de la figure 2a ou 2b.

Dans chacun des modes de réalisation ci-dessus décrits l'excitation des éléments 1 primaires est due au circuit 3 d'alimentation tandis que celle des éléments 2 secondaires est obtenue par couplages mutuels avec les éléments primaires.

Ainsi, seuls les éléments primaires sont alimentés et les éléments secondaires sont utilisés pour contribuer à l'obtention des performances souhaitées pour le système antennaire.

Ainsi, il est possible de configurer le diagramme de rayonnement du système antennaire.

De manière avantageuse, le circuit 3 d'alimentation et les charges 4 sont configurés pour que le niveau de couplage entre chaque élément 1 primaire et au moins un élément 2 secondaire soit supérieur ou égal à -23dB typiquement. Le niveau de couplage a une influence directe sur l'amplitude d'excitation des éléments secondaires, il doit donc être suffisant pour que la contribution des éléments secondaires soit significative.

De manière avantageuse, les éléments 1 primaires sont choisis dans le groupe suivant : patchs, dipôles, structure résonantes, cornets.

Le système antennaire de l'invention comprend des éléments primaires et secondaires, de préférence identiques, disposés selon une grille périodique qui est rectangulaire ou bien triangulaire. Le fait d'alimenter certains éléments et pas d'autres, permet d'obtenir un meilleur rendement rapporté à la surface du réseau par rapport à un réseau lacunaire par exemple.

Suivant un mode de réalisation, les éléments primaires excités par le circuit d'alimentation et tous les éléments (primaires ou secondaires) qui ne sont pas excités sont en polarisation linéaire (H,V).

Selon un autre mode de réalisation, les éléments primaires excités par le circuit d'alimentation et tous les éléments (primaires ou secondaires) qui ne sont pas excités sont en polarisation circulaire (RHCP, LHCP).

Selon un autre mode de réalisation, les éléments primaires excités par le circuit d'alimentation sont en polarisation circulaires (RHCP, LHCP) et tous les éléments (primaires ou secondaires) qui ne sont pas excités sont en polarisation linéaire. Le système antennaire fonctionne néanmoins en polarisation circulaire grâce à la gestion des charges connectées aux éléments en polarisation linéaire.

L'intérêt d'une telle configuration est une simplification des circuits à connecter aux éléments (la polarisation circulaire nécessitant généralement des circuits plus complexes).

Sur la **figure 7** on illustre le principe du système antennaire sur laquelle les différentes ondes correspondantes aux puissances incidentes et réfléchies (ou couplées) dans les ports de chaque élément rayonnant sont notées respectivement a^{C}ₙ a^{D}ₙ, aₙ^{C+D}, et b^{C}ₙ b^{D}ₙ, bₙ^{C+D} , n étant compris entre 1 et N, N étant le nombre total de ports de la structure. Sur cette figure le système antennaire comprend M éléments rayonnants et N ports, un circuit d'alimentation qui comprend un premier circuit d'alimentation auxiliaire qui réalise les excitations E_{g}^{C} et un second circuit d'alimentation auxiliaire qui réalise les excitations E_{g}^{D}. Ce nombre de circuits d'alimentation auxiliaire n'est pas limitatif. Ainsi, sur la figure 2, certains éléments primaires comprennent deux ports d'alimentations Port 1, Port 2.

A chacun de ces éléments est associé un diagramme de rayonnement environné, noté Φₙ. On notera qu'ici la notion de diagramme environné est définie pour chaque élément rayonnant à sa position respective dans le réseau, ou au sens d'un formalisme périodique infini.

Au niveau des éléments excités par couplages, des charges d'impédances complexes, idéalement réactive Xₙ, sont considérées. Celles-ci sont de préférence sans pertes pour éviter de dissiper les puissances couplées bₙ afin qu'elles participent de manière maximale à la synthèse du diagramme de rayonnement global. A chacune de ces charges est associé un coefficient de réflexion Γₙ, lié intrinsèquement à l'impédance caractéristique du port connecté. [S] représente la matrice de couplage complète du système et E^{C}_{g,n}, E^{D}_{g,n} et Z_{g,n} traduisent les caractéristiques du signal incident sur les voies alimentées.

L'optimisation de ces charges doit satisfaire au minimum une contrainte sur l'objectif de rayonnement et une contrainte sur l'adaptation. Dans le cas d'une utilisation en double polarisation, un critère supplémentaire peut être introduit, portant sur l'isolation des ports ayant des polarisations croisées. Le même principe s'applique pour des utilisations en multi-fréquences.

Un tel système antennaire permet de réaliser l'orthogonalité des diagrammes Φ^{C} *et* Φ^{D}, ces diagrammes étant la contribution des diagrammes environnés pondérés par les puissances incidentes.

Dans le mode de réalisation de la figure 7, un élément primaire peut être alimenté sur un port et connecté seulement à une charge sur l'autre de sorte que son comportement est à la fois celui d'un élément primaire et celui d'un élément secondaire. Ceci s'applique également dans le cas de plusieurs ports.

## Revendications

1. Système antennaire configuré pour générer des diagrammes orthogonaux comprenant un réseau d'éléments d'antennes (1, 2) comprenant :
- une pluralité d'éléments (1) primaires comprenant deux ports d'accès (P) ;
- une pluralité d'éléments (2) secondaires comprenant un ou deux ports d'accès (P) ;
- une pluralité de circuits (3) d'alimentation configurés pour exciter au moins un port d'accès (P) de chaque élément (1) primaire ;
- une pluralité de charges (jXi) réactives connectées à :
∘ un des ports d'accès (P) d'un élément primaire qui n'est pas excité au moyen d'un circuit d'alimentation ; et
∘ un ou deux ports d'accès d'un élément secondaire,
chaque port d'accès (P) d'un élément (1) primaire ou d'un élément (2) secondaire étant configuré pour générer un mode de fonctionnement, les modes de fonctionnement étant orthogonaux entre eux dans le cas de plusieurs ports d'accès (P),
les éléments (2) secondaires étant excités par couplages mutuels avec les éléments (1) primaires, les circuits (3) d'alimentation et les charges (jXi) réactives permettant de configurer la contribution des éléments primaires et secondaires aux diagrammes de rayonnement orthogonaux dudit système antennaire.

2. Système antennaire selon la revendication précédente, dans lequel le circuit (3) d'alimentation et les charges (jXi) réactives sont configurés pour que le niveau de couplage entre chaque élément (1) primaire et au moins un élément (2) secondaire soit supérieur ou égal à un niveau de -23dB.

3. Système antennaire selon l'une des revendications précédentes, dans lequel les éléments (1) primaires sont choisis dans le groupe suivant : patchs, dipôles, structures résonantes, cornets.

4. Système antennaire selon l'une des revendications précédentes, dans lequel le réseau d'éléments d'antennes est disposé selon une grille présentant une maille dont le pas est compris entre 0,2 λ et 3 λ, λ étant la longueur d'onde associée à une fréquence de fonctionnement du système antennaire.

5. Système antennaire selon l'une des revendications précédentes, dans lequel les éléments primaires excités par le circuit d'alimentation et tous les éléments primaires ou secondaires qui ne sont pas excités par le circuit d'alimentation sont en polarisation linéaire (H,V).

6. Système antennaire selon l'une des revendications 1 à 4, dans lequel les éléments primaires excités par le circuit d'alimentation et tous les éléments primaires ou secondaires qui ne sont pas excités sont en polarisation circulaire (RHCP, LHCP).

7. Système antennaire selon l'une des revendications 1 à 4, dans lequel les éléments primaires excités par le circuit d'alimentation sont en polarisation circulaires (RHCP, LHCP) et tous les éléments primaires ou secondaires qui ne sont pas excités sont en polarisation linéaire.

## Patentansprüche

1. Antennensystem, das ausgestaltet ist, orthogonale Diagramme zu erzeugen, umfassend ein Netz aus Antennenelementen (1, 2), umfassend:
- eine Vielzahl von Primärelementen (1), umfassend zwei Zugangsanschlüsse (P);
- eine Vielzahl von Sekundärelementen (2), umfassend einen oder zwei Zugangsanschlüsse (P);
- eine Vielzahl von Versorgungskreisen (3), die ausgestaltet sind, wenigstens einen Zugangsanschluss (P) jedes Primärelements (1) zu erregen;
- eine Vielzahl von Blindlasten (jXi), die verbunden sind mit:
o einem der Zugangsanschlüsse (P) eines Primärelements, der nicht mittels eines Versorgungskreises erregt wird; und
o einem oder zwei Zugangsanschlüssen eines Sekundärelements,
wobei jeder Zugangsanschluss (P) eines Primärelements (1) oder eines Sekundärelements (2) ausgestaltet ist, eine Betriebsart zu erzeugen, wobei die Betriebsarten im Fall mehrerer Zugangsanschlüsse (P) zueinander orthogonal sind,
wobei die Sekundärelemente (2) durch wechselseitige Kopplungen mit den Primärelementen (1) erregt werden, wobei die Versorgungskreise (3) und die Blindlasten (jXi) ermöglichen, den Beitrag der Primär- und Sekundärelemente zu den orthogonalen Abstrahldiagrammen des Antennensystems auszugestalten.

2. Antennensystem nach dem vorstehenden Anspruch, wobei der Versorgungskreis (3) und die Blindlasten (jXi) so ausgestaltet sind, dass das Kopplungsniveau zwischen jedem Primärelement (1) und wenigstens einem Sekundärelement (2) größer oder gleich einem Niveau von -23 dB ist.

3. Antennensystem nach einem der vorstehenden Ansprüche, wobei die Primärelemente (1) aus der folgenden Gruppe gewählt werden: Patch, Dipol, Resonanzstruktur, Horn.

4. Antennensystem nach einem der vorstehenden Ansprüche, wobei das Netz aus Antennenelementen gemäß einem Gitter angeordnet ist, das eine Maschenweite aufweist, deren Teilung zwischen 0,2 λ und 3 λ beträgt, wobei λ die Wellenlänge ist, die einer Betriebsfrequenz des Antennensystems zugeordnet ist.

5. Antennensystem nach einem der vorstehenden Ansprüche, wobei die durch den Versorgungskreis erregten Primärelemente und alle Primär- und Sekundärelemente, die nicht durch den Versorgungskreis erregt werden, linear polarisiert (H, V) sind.

6. Antennensystem nach einem der Ansprüche 1 bis 4, wobei die durch den Versorgungskreis erregten Primärelemente und alle Primär- und Sekundärelemente, die nicht erregt werden, zirkulär polarisiert (RHCP, LHCP) sind.

7. Antennensystem nach einem der Ansprüche 1 bis 4, wobei die durch den Versorgungskreis erregten Primärelemente zirkulär polarisiert (RHCP, LHCP) sind und alle Primär- und Sekundärelemente, die nicht erregt werden, linear polarisiert sind.

## Claims

1. An antenna system configured to generate orthogonal diagrams comprising an array of antenna elements (1, 2) comprising:
- a plurality of primary elements (1) comprising two access ports (P);
- a plurality of secondary elements (2) comprising one or two access ports (P);
- a plurality of power supply circuits (3) configured to drive at least one access port (P) of each primary element (1);
- a plurality of reactive loads (jXi) connected to:
∘ one of the access ports (P) of a primary element which is not driven via a power supply circuit; and
∘ one or two access ports of a secondary element,
each access port (P) of a primary element (1) or of a secondary element (2) being configured to generate an operating mode, the operating modes being orthogonal to each other in the case of several access ports (P),
the secondary elements (2) being driven by mutual couplings with the primary elements (1), the power supply circuits (3) and the reactive loads (jXi) making it possible to configure the contribution of the primary and secondary elements to the orthogonal radiation patterns of said antenna system.

2. The antenna system according to the preceding claim, wherein the power supply circuit (3) and the reactive loads (jXi) are configured so that the level of coupling between each primary element (1) and at least one secondary element (2) is greater than or equal to a level of -23dB.

3. The antenna system according to any of the preceding claims, wherein the primary elements (1) are selected from the following group: patches, dipoles, resonant structures, horns.

4. The antenna system according to any of the preceding claims, wherein the array of antenna elements is disposed in a grid having a mesh whose pitch is comprised between 0.2λ and 3λ, λ being the wavelength associated with an operating frequency of the antenna system.

5. The antenna system according to any of the preceding claims, wherein the primary elements driven by the power supply circuit and all the primary or secondary elements which are not driven by the power supply circuit are in linear polarization (H, V).

6. The antenna system according to any of claims 1 to 4, wherein the primary elements driven by the power supply circuit and all the primary or secondary elements which are not driven are in circular polarization (RHCP, LHCP).

7. The antenna system according to any of claims 1 to 4, wherein the primary elements driven by the power supply circuit are in circular polarization (RHCP, LHCP) and all the primary or secondary elements which are not driven are in linear polarization.
